# EUROPÄISCHE PATENTSCHRIFT

(11) **EP 3 211 170 B1**
(45) Veröffentlichungstag und Bekanntmachung des Hinweises auf die Patenterteilung: **25.09.2019**
(21) Anmeldenummer: 16156916.5
(22) Anmeldetag: 23.02.2016
(51) Int. Cl.: E06B 3/50, E06B 7/215, E06B 7/20

(54) **SCHIEBEFLÜGELSYSTEM MIT ABSENKBARE DICHTUNGSVORRICHTUNG**
SLIDING WING SYSTEM WITH DROP DOOR SEAL
SYSTEME DE VANTAIL COULISSANT AVEC DISPOSITIF D'ÉTANCHÉITÉ ABAISSABLE

(43) Veröffentlichungstag der Anmeldung: 30.08.2017
(73) Patentinhaber: Sunflex Aluminiumsysteme GmbH, 57482 Wenden (DE)
(72) Erfinder: Schneider, Ernst Josef, 57482 Wenden (DE)
(74) Vertreter: Patentanwälte Dörner & Kötter PartG mbB

(56) Entgegenhaltungen:
- EP-A2- 1 892 364
- WO-A1-2014/019955
- DE-U1- 29 720 978
- GB-A- 2 502 696

## Beschreibung

Die Erfindung betrifft ein Schiebeflügelsystem nach dem Oberbegriff des Patentanspruchs 1.

Derartige Schiebeflügelsysteme sind hinlänglich bekannt. Sie weisen mehrere verschiebbare Fensterflügel auf, welche einzeln verschwenkbar oder auch faltbar sind, wodurch sich eine meist sehr große Front- oder Raumteilung fast vollständig öffnen lässt. Die einzelnen Flügel sind zwischen an der Decke und dem Boden angeordneten Schienenprofilen verschiebbar geführt. Dabei ist jeder Flügel über zwei Auflageelemente verschiebbar in einem Deckenschienenprofil geführt.

Den unterschiedlichen Ausführungen von Schiebeflügelsystemen, seien es Schiebesysteme, Falt-Schiebesysteme, Horizontal-Schiebewandsysteme (HSW) oder auch Schiebe- und Drehflügelsysteme, ist gemein, dass diese auch bei präziser Fertigung nur unzureichend schall- und wärmegedämmt sind. Die Dämmung wird dabei zumeist durch angeordnete Bürstenleisten erzielt. So ist es aus der EP 1 273 749 A2 bekannt, Bürstenleisten in Schiebenuten des Deckenprofils einzuführen, welche zugleich eine seitliche Führung des Flügels bewirken. In der WO 2014/019955 A1 ist ein Schiebeflügelsystem offenbart, bei dem Flügel mit einer Dichtleiste versehen sind, die über einen auf Zug aktivierbaren Absenkmechanismus absenkbar ist.

Hier setzt die vorliegende Erfindung an. Der Erfindung liegt die Aufgabe zu Grunde, ein Schiebeflügelsystem bereitzustellen, das in geschlossenem Zustand eine verbesserte Schall- und Wärmedämmung aufweist. Gemäß der Erfindung wird diese Aufgabe durch ein Schiebeflügelsystem mit den Merkmalen des kennzeichnenden Teils des Patentanspruchs 1 gelöst.

Mit der Erfindung ist ein Schiebeflügelsystem bereitgestellt, das in geschlossenem Zustand eine verbesserte Schall- und Wärmedämmung aufweist. Dadurch, dass wenigstens eine Dichtungsleiste verschiebbar von einem an dem Flügel angeordneten Gehäuse aufgenommen ist und mit Mitteln zum gesteuerten partiellen Ausbringen der Dichtungsleiste aus dem Gehäuse in Schließposition des Flügels verbunden ist, ist eine gute Abdichtung der Schiebeflügel in geschlossenem Zustand bewirkt, wobei die Dichtungsleisten im nicht geschlossenen Systemzustand eingefahren sind, weshalb eine Behinderung von Schiebe- und Schwenkbewegungen bei der Handhabung der einzelnen Flügeln verhindert ist. Dadurch, dass das Schiebeflügelsystem als Falt-Schiebeflügelsystem ausgebildet ist, wobei wenigstens zwei Flügel schwenkbar miteinander verbunden sind und wobei wenigstens ein Betätigungselement an seiner der Schwenkverbindung zugewandten Seite wenigstens eines Flügels angeordnet ist, ist ein Faltsystem erzielt, das beim Ausfalten eine automatische Abdichtung aller Flügel ermöglicht, wohingegen beim Zusammenfalten der Flügel ein automatisches Einfahren der Dichtungsleisten erzielt ist.

In Weiterbildung der Erfindung umfassen die Mittel zum gesteuerten Ausbringen ein verschiebbar oder verschwenkbar angeordnetes Betätigungselement, das mit der Dichtungsleiste vorzugsweise mechanisch verbunden ist und das über ein angeordnetes Federelement in Richtung einer ersten Betätigungsposition "Dichtungsleiste eingefahren" vorgespannt ist. Dabei ist das Betätigungselement bevorzugt derart angeordnet, dass es bei Anlage des Flügels an seiner dem Betätigungselement zugewandten Seite an einem Anschlag auf Stoß einen ersten Betätigungszustand "Dichtungsleiste ausgefahren" einnimmt. Hierdurch ist gewährleistet, dass die Dichtwirkung durch Ausfahren der Dichtungsleisten nur bei Herstellung des geschlossenen Systemzustands bewirkt ist. Bei Nichtbetätigung des Betätigungselements ist sichergestellt, dass die Dichtungsleiste eingefahren ist, so dass eine Behinderung von Schiebe-oder Faltvorgängen vermieden ist.

In weiterer Ausgestaltung der Erfindung ist das Betätigungselement durch eine in Verschieberichtung des Flügels verschiebbar geführte Schubstange gebildet. Hierdurch ist eine Betätigung beim Zusammenführen der Flügel auf Stoß bewirkt, wie sie bei Schiebeflügelsystemen typisch sind.

In Weiterbildung der Erfindung weist die Schubstange eine in Richtung quer zur Flügelfläche geneigte Stirnfläche auf. Hierdurch ist eine Betätigung des Bolzens auch beim Verschließen des letzten Flügels eines Schiebe- und Drehflügelsystems ermöglicht, bei dem der Flügel durch eine Schwenkbewegung auf Stoß mit dem angrenzenden Flügel gebracht wird. Hierbei gleitet der Flügel entlang der geneigten Fläche der Schubstange, wodurch diese betätigt wird.

In einer alternativen Ausgestaltung der Erfindung kann das Betätigungselement auch durch einen in einem spitzen Winkel an den Flügel angestellten, schwenkbar angeordneten Hebel gebildet sein. Dieser Hebel wird durch Anlegen eines Flügels auf Stoß an einen benachbarten Flügel bzw. einen Anschlag verschwenkt. Diese Schwenkbewegung kann sodann mechanisch in eine translatorische Bewegung transformiert werden

In weiterer Ausgestaltung der Erfindung umfassen die Mittel zum gesteuerten Ausbringen eine Mechanik, die derart ausgebildet ist, dass eine Transformation einer durch das Betätigungselement erzielten, in Schieberichtung des Flügels wirkenden horizontalen Kraft in eine im Wesentlichen orthogonal auf die Dichtungsleiste wirkende Kraft erzielt ist. Hierdurch ist ein robustes System erzielbar, wobei die typischerweise horizontalen Kräfte, die zum Verschließen des Schiebeflügelsystem durch Verschieben der einzelnen Flügel eingebracht wird, zum Ausfahren der Dichtleisten genutzt werden.

In Weiterbildung der Erfindung umfasst die Mechanik wenigstens eine Blattfeder, die derart angeordnet ist, dass durch das Betätigungselement eine Stauchung der Blattfeder erzielt ist. Durch diese Stauchung der Blattfeder wird eine Ausdehnung in Richtung der Dichtungsleiste erzeugt, wodurch die Transformation der Kraft erzielt ist. Dabei kann die Vorspannkraft der Blattfeder zugleich zur Vorspannung des Betätigungselementes genutzt werden.

In Weiterbildung der Erfindung ist das die Dichtungsleiste aufnehmende Gehäuse Bestandteil eines Rahmenprofils eines Flügels. Hierdurch ist ein integriertes Dichtungssystem bewirkt. Dabei ist das Rahmenprofil derart ausgebildet, dass es eine die Dichtungsleiste aufnehmende Kammer aufweist, in welche die Dichtungsleiste einschiebbar ist.

In weiterer Ausgestaltung der Erfindung ist an wenigstens einem Flügel, bevorzugt an allen Flügeln sowohl bodenseitig, als auch Deckenseitig eine verschiebbar von einem Gehäuse aufgenommene Dichtungsleiste angeordnet. Hierdurch ist eine erhöhte Schall- und Wärmeabdichtung des Schiebeflügelsystems erzielt.

In Weiterbildung der Erfindung ist die Dichtungsleiste wenigstens mit einem Dichtungselement versehen, das mit der Dichtungsleiste lösbar verbunden ist. Hierdurch ist ein einfacher Austausch des Dichtungselements bei Verschleiß ermöglicht, ohne dass die komplette Dichtungsleiste ersetzt werden muss.

In Weiterbildung der Erfindung weisen die wenigstens zwei Flügel jeweils ein Rahmenprofil auf, das wenigstens eine Kammer aufweist, die mit einem Längsschlitz versehen ist und in der eine Dichtungsleiste in Richtung des Längsschlitzes über eine Mechanik verschiebbar angeordnet ist, wobei die Mechanik eine über ein Betätigungselement verschiebbare Schubstange umfasst, die mit einer Blattfeder verbunden ist, über welche Blattfeder die Verschiebung erzielt ist. Durch die integrierte Dichtungsleiste mit Betätigungsmechanik ist ein kompaktes automatisches Dichtungssystem für die jeweiligen Flügel des Schiebeflügelsystems erzielt.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die schematische Darstellung eines Falt-Schiebeflügelsystems
a) in einem ersten Öffnungszustand;
b) in einem zweiten Öffnungszustand;
- Figur 2: die Detaildarstellung eines bodenseitigen Ausschnitts eines Flügelpaares des Falt-Schiebeflügelsystems aus Figur 1
a) in einem ersten Faltwinkel;
b) in einem zweiten Faltwinkel;
- Figur 3: die schematische Darstellung der in einem Gehäuse angeordneten Dichtungsleiste des Falt-Schiebeflügelsystems aus Figur 1;
- Figur 4: die Darstellung der Dichtungsleiste aus Figur 3 in der Ansicht von vorne;
- Figur 5: die schematische Darstellung der in dem Gehäuse angeordneten Dichtungsleiste gemäß Figur 3 im Teilschnitt in verschiedenen Betätigungszuständen a) bis e);
- Figur 6: die schematische Darstellung eines Falt-Schiebeflügelsystem
a) in geöffneter Position;
b) in geschlossener Position;
- Figur 7: die schematische Darstellung eines Schiebe- und Drehflügelsystems welches nicht Teil der beanspruchten Erfindung ist.
a) in geöffneter Position;
b) beim Schließen des letzten Flügels;
- Figur 8: die schematische Darstellung eines welches nicht Teil der beanspruchten Erfindung ist.
a) in geöffneter Position;
b) in geschlossener Position;
- Figur 9: die schematische Darstellung des Detailausschnitts "A" der Figuren 7 und 8;
- Figur 10: die schematische Darstellung des bodenseitigen Rahmenprofils zweier Flügel eines Schiebeflügelsystems
a) in geöffneter Position;
b) in geschlossener Position;
c) im Längsschnitt A-A;
- Figur 11: die schematische Darstellung des Rahmenprofils gemäß Figur 10 im Querschnitt
a) mit eingefahrener Dichtleiste und Bodenschiene;
b) mit ausgefahrenen Dichtleiste und Bodenschiene;
c) mit eingefahrener Dichtleiste ohne Bodenschiene;
d) mit ausgefahrener Dichtleiste ohne Bodenschiene;
- Figur 12: die schematische Darstellung der Detailansicht eines Betätigungsmechanismus der Dichtleiste eines Horizontal - Schiebewandsystems, welches nicht Teil der beanspruchten Erfindung ist.

Die Flügel 3 sind jeweils aus einem Scheibenelement 31 gebildet, welches umlaufend mit Rahmenprofilen 32 eingefasst ist. Bodenseitig ist an dem Rahmenprofil der Flügel jeweils ein Vorsatzprofil 4 mit großem U-förmigem Querschnitt angebracht, das eine Dichtungsleiste 5 aufnimmt. Das Vorsatzprofil 4 mit angeordneter Dichtungsleiste 5 ist in den Darstellungen gemäß Figur 5 im Einzelnen dargestellt. Das Vorsatzprofil 4 ist im Wesentlichen U-förmig ausgebildet. Innen ist in den Vorsatzprofil 4 eine Schubstange 6 längsverschieblich gelagert, welche endseitig mit einer Blattfeder 7 verbunden ist. Das der Schubstange 6 gegenüberliegende Ende der Blattfeder 7 ist in dem Vorsatzprofil 4 befestigt. An ihrem der Blattfeder 7 gegenüberliegenden Ende ist die Schubstange 6 mit einem im Wesentlichen quaderförmigen Betätigungsstück 61 versehen, dessen Breite im Wesentlichen dem Abstand der beiden gegenüberliegenden Schenkel des U-förmigen Vorsatzprofils 4 entspricht. Das Betätigungsstück 61 ist innerhalb des Vorsatzprofils 4 ebenfalls verschieblich geführt und ragt im nicht betätigten Zustand stirnseitig aus dem Vorsatzprofil 4 hinaus. Im Ausführungsbeispiel ist das Betätigungsstück 61 an seiner freien Stirnseite mit einer quer zur Flügelfläche geneigten Stirnfläche 62 versehen.

Die Dichtungsleiste 5 ist im Wesentlichen in Art eines H-Profils ausgebildet. An einem Ende des H-förmigen Querschnitts sind endseitig diametral zueinander zwei nach innen kragende Stege 51 angeformt, wodurch ein Längsschlitz begrenzt ist. In diesem Längsschlitz ist ein Dichtungselement 52 eingeschoben, an das hierzu ein Pilzkopfsteg 53 angeformt ist. Die Stege 51 der Dichtungsleiste 5 greifen dabei in der Hinterschnitt des Pilzkopfstegs 53 ein, wodurch das Dichtungselement 52 formschlüssig mit der Dichtungsleiste 5 verbunden ist. Das Dichtungselement 52 weist im Ausführungsbeispiel einen hohlzylindrischen Querschnitt auf und ist aus Gummi hergestellt. Alternativ kann das Dichtungselement 52 auch aus anderen elastischen zur Dichtung geeigneten Materialien ausgebildet sein.

An seiner dem Dichtungselement 52 gegenüberliegenden Seite ist zwischen den Schenkeln 54 der Dichtungsleiste 5 eine quer zu dieser verlaufende Achse 55 angebracht. Die Blattfeder 7 ist zwischen den Schenkeln 54 der Dichtungsleiste 5 geführt. Dabei ist die Blattfeder 7 einmal um die Achse 55 der Dichtungsleiste 5 gewickelt. Die Breite der der Dichtungsleiste 5 entspricht im Wesentlichen dem Abstand der Schenkel des U-förmig ausgebildeten Vorsatzprofils 4, in dem die Dichtungsleiste 5 vertikal verschiebbar gelagert ist.

Die Schubstange 6 ist über die Blattfeder 7 vorgespannt, wobei das Betätigungsstück 61 stirnseitig aus dem Vorsatzprofil 4 hinausragt. Dabei ist die Dichtungsleiste 5 über die Blattfeder 7 in der eingezogenen Grundstellung innerhalb des Vorsatzprofils 4 gehalten. Bei Betätigung des Betätigungsstücks 61 wird die Schubstange 6 gegen die Blattfeder 7 geschoben, welche zusammengedrückt wird, wodurch die mit der Blattfeder 7 verbundene Achse 55 der Dichtungsleiste 5 aus dem Vorsatzprofil 4 herausbewegt wird. Nach Freigabe des Betätigungsstücks 61 wird die Schubstange 6 durch die Blattfeder 7 wieder in ihre Ursprungslage zurückbewegt, wodurch gleichzeitig die Dichtungsleiste 5 innerhalb des Vorsatzprofils 4 in ihre Ausgangslage verbracht wird.

Im Ausführungsbeispiel gemäß Figur 6 ist das Schiebeflügelsystem als Falt-Schiebeflügelsystem ausgebildet. Dabei ist jeder Flügel bodenseitig mit einer Dichtungsleiste 5 versehen, die wie vorstehend beschriebenen in einem Vorsatzprofil 4 angeordnet ist. Beim Auseinanderfalten der einzelnen Flügel wird zwischen jeweils zwei Flügeln jeweils ein Betätigungsstück 61 in das Vorsatzprofil 4 eingeschoben, wodurch die Dichtungsleiste 5 über die Blattfeder 7 aus dem Vorsatzprofil 4 gegen den Boden herausgedrückt wird, wodurch die Dichtung erzielt ist. Beim Einfalten der Flügelanordnung werden die Betätigungsstücke 61 jeweils freigegeben, wodurch die einzelnen Dichtungsleisten 5 in die zugehörigen Vorsatzprofile 4 eingefahren werden.

In Figur 7 ist ein Schiebe- und Drehflügelsystem dargestellt, welches nicht Teil der beanspruchten Erfindung ist. Hierbei werden die einzelnen Flügel nach dem Einschwenken entlang des Deckenprofils verschoben, bis sie stirnseitig an einem benachbarten Flügel anschlagen. Auch hier sind die einzelnen Flügel 3 jeweils mit einer in einem Vorsatzprofil 4 angeordneten Dichtungsleiste 5 versehen. Beim Anschlagen eines Flügels wird das jeweilige Betätigungsstück 61 wiederum in das Vorsatzprofil 4 hineingedrückt, wodurch über die Schubstange 6 eine Verformung der Blattfeder 7 erfolgt, wodurch ein Herausdrücken der Dichtungsleiste 5 aus dem Vorsatzprofil 4 bewirkt ist. Beim Einschwingen des letzten Flügels gleitet dieser entlang der schrägen Stirnfläche 62 des Betätigungsstücks 61, wodurch dieses wiederum in das Vorsatzprofil 4 hineingedrückt wird, wodurch ein Herausfahren der Dichtungsleiste 5 aus dem Vorsatzprofil 4 erzielt ist.

Im Ausführungsbeispiel gemäß Figur 10 ist kein Vorsatzprofil vorhanden. Vielmehr ist das Gehäuse der Dichtungsleiste 5 in dem Rahmenprofil 32 des jeweiligen Flügels 3 integriert. Dabei weist das Rahmenprofil 32 eine Kammer 33 mit im wesentlichen U-förmigem Querschnitt auf, in die in der vorbeschriebenen Art und Weise eine über eine Schubstange 6 sowie einer Blattfeder 7 bewegbare Dichtungsleiste 5 eingebracht ist. Im Ausführungsbeispiel gemäß Figur 11 sind zwei gegenüberliegend angeordnete Kammern 33 in dem Rahmenprofil 32 vorhanden, so dass wahlweise innen, außen oder auch innen und außen das Einbringen einer Dichtungsleiste 5 in der zuvor beschriebenen Art und Weise ermöglicht ist.

Alternativ zu der zuvor beschriebenen Betätigung der Dichtleiste über ein horizontal auskragendes Betätigungsstück, das beim Anschlag eines Flügels an einen benachbarten Flügel oder einen Wandanschlag betätigt wird, kann hier auch eine Betätigung der Dichtleiste über den Verriegelungsbolzen vorgesehen sein. In Figur 12 ist ein solcher Betätigungsmechanismus dargestellt, der nachfolgend beschrieben wird:
In dem Rahmenprofil 32 des Flügels 3 ist ein Verriegelungsbolzen 8 vertikal verschiebbar geführt und mit einem außen an dem Flügel 3 geführten Schieber 9 verbunden, über den der Verriegelungsbolzen 8 verschiebbar ist. Parallel zu dem Verriegelungsbolzen 8 ist ein Betätigungsbolzen 81 angeordnet, der über einen Querbolzen 82 mit dem Verriegelungsbolzen 8 verbunden ist. Dae Betätigungsstück 61 ist vollständig innerhalb des Rahmenprofils 32 angeordnet und, wie zuvor beschrieben, an seiner Stirnseite mit einer quer zur Flügelfläche geneigten Stirnfläche 62 versehen. Im eingefahrenen Zustand des Verriegelungsbolzens 8 liegt der Betätigungsbolzen 81, wie in Figur 12 dargestellt, an einem oberen Bereich der geneigten Stirnfläche 62 des Betätigungsstücks 61 an. In dieser Position ist die Dichtungsleiste 5 im eingefahrenen Zustand.

Wird der Verriegelungsbolzen 8 über den Schieber 9 ausgefahren, wird zugleich der an der geneigten Stirnfläche 62 des Betätigungsstücks 61 anliegende Betätigungsbolzen vertikal nach unter bewegt, wodurch das Betätigungsstück 61 horizontal zur Seite bewegt wird. Hierdurch wird- wie zuvor beschrieben, die mit dem Betätigungsstück 61 verbundene Schubstange 6 bewegt, wodurch die Dichtungsleiste 5 über die - in Figur 12 nicht dargestellte - Blattfeder 7 ausgefahren wird. Wird nachfolgend der Verriegelungsbolzen 8 über den Schieber 9 wieder eingefahren, wird das mit der Schubstange 6 verbundene Betätigungsstück 61 über die Rückstellkraft der Blattfeder 7 wieder in seine ursprüngliche Position zurückbewegt und die Dichtleiste 5 wird eingefahren.

## Patentansprüche

1. Schiebeflügelsystem, umfassend ein Deckenschienenprofil (2) und/oder ein Bodenschienenprofil (1), in dem wenigstens zwei jeweils zumindest mit einem deckenseitigen und einem bodenseitigen Rahmenprofil (32) versehene Flügel (3) verschiebbar geführt sind, wobei an wenigstens einer Seite wenigstens eines Flügels (3) entlang dieser Seite wenigstens eine Dichtungsleiste (5) angeordnet ist, wobei wenigstens eine Dichtungsleiste (5) verschiebbar von einem an dem Flügel (3) angeordneten Gehäuse aufgenommen ist und mit Mitteln zum gesteuerten partiellen Ausbringen der Dichtungsleiste (5) aus dem Gehäuse in Schließposition des Flügels (3) verbunden ist, **dadurch gekennzeichnet, dass** das Schiebeflügelsystem als Falt-Schiebeflügelsystem ausgebildet ist, wobei wenigstens zwei Flügel (3) schwenkbar miteinander verbunden sind, wobei wenigstens ein Betätigungselement an seiner der Schwenkverbindung zugewandten Seite wenigstens eines Flügels (3) angeordnet ist.

2. Schiebeflügelsystem nach Anspruch 1, **dadurch gekennzeichnet, dass** die Mittel zum gesteuerten Ausbringen ein verschiebbar oder verschwenkbar angeordnetes Betätigungselement umfassen, das mit der Dichtungsleiste (5) vorzugsweise mechanisch verbunden ist und das über ein angeordnetes Federelement in Richtung einer ersten Betätigungsposition "Dichtungsleiste eingefahren" vorgespannt ist.

3. Schiebeflügelsystem nach Anspruch 1 oder 2, **dadurch gekennzeichnet, dass** das Betätigungselement derart angeordnet ist, dass es bei Anlage des Flügels (3) an seiner dem Betätigungselement zugewandten Seite an einem Anschlag auf Stoß einen ersten Betätigungszustand "Dichtungsleiste ausgefahren" einnimmt.

4. Schiebeflügelsystem nach Anspruch 2 oder 3, **dadurch gekennzeichnet, dass** das Betätigungselement durch eine in Verschieberichtung des Flügels (3) verschiebbar geführte Schubstange (6) gebildet ist.

5. Schiebeflügelsystem nach Anspruch 4, **dadurch gekennzeichnet, dass** die Schubstange (6) eine in Richtung quer zur Flügelfläche geneigte Stirnfläche (62) aufweist.

6. Schiebeflügelsystem nach Anspruch 2 oder 3, **dadurch gekennzeichnet, dass** das Betätigungselement durch einen in einem spitzen Winkel an den Flügel angestellten, schwenkbar angeordneten Hebel gebildet ist.

7. Schiebeflügelsystem nach einem der Ansprüche 2 bis 6, **dadurch gekennzeichnet, dass** die Mittel zum gesteuerten Ausbringen eine Mechanik umfassen, die derart ausgebildet ist, dass eine Transformation einer durch das Betätigungselement erzielten in Schieberichtung des Flügels (3) wirkenden, horizontalen Kraft in eine im Wesentlichen orthogonal auf die Dichtungsleiste (5) wirkende Kraft erzielt ist.

8. Schiebeflügelsystem nach Anspruch 7, **dadurch gekennzeichnet, dass** die Mechanik wenigstens eine Blattfeder (7) umfasst, die derart angeordnet ist, dass durch das Betätigungselement eine Stauchung der Blattfeder (7) erzielbar ist.

9. Schiebeflügeltürsystem nach einem der vorgenannten Ansprüche, **dadurch gekennzeichnet, dass** das die Dichtungsleiste (5) aufnehmende Gehäuse Bestandteil eines Rahmenprofils (32) eines Flügels (3) ist.

10. Schiebeflügelsystem nach einem der vorgenannten Ansprüche, **dadurch gekennzeichnet, dass** an wenigstens einem Flügel (3), bevorzugt an allen Flügeln (3) sowohl bodenseitig, als auch deckenseitig eine verschiebbar von einem Gehäuse aufgenommene Dichtungsleiste (5) angeordnet ist.

11. Schiebeflügelsystem nach einem der vorgenannten Ansprüche, **dadurch gekennzeichnet, dass** die Dichtungsleise (5) wenigstens mit einem Dichtungselement (52) versehen ist, das mit der Dichtungsleiste (5) lösbar verbunden ist.

12. Schiebeflügelsystem nach einem der Ansprüche 9 bis 11, **dadurch gekennzeichnet, dass** jeweils wenigstens ein Rahmenprofil (32) der wenigstens zwei Flügel (3) wenigstens eine Kammer (33) aufweist, die mit einem Längsschlitz versehen ist und in der eine Dichtungsleiste (5) in Richtung des Längsschlitzes über eine Mechanik verschiebbar angeordnet ist, wobei die Mechanik eine über ein Betätigungselement verschiebbare Schubstange (6) umfasst, die mit einer Blattfeder (7) verbunden ist, über welche Blattfeder (7) die Verschiebung erzielbar ist.

13. Schiebeflügelsystem nach Anspruch 12, **dadurch gekennzeichnet, dass** wenigstens eine Aufnahme für einen Laufwagen und/oder einen Führungszylinder angeordnet ist.

## Claims

1. Sliding wing system comprising a ceiling rail profile (2) and/or a floor rail profile (1), in which at least two wings (3) which are each provided at least with a ceiling-side and a floor-side frame profile (32) are displaceably guided, wherein at least one sealing strip (5) is arranged on at least one side of at least one wing (3) along this side, wherein at least one sealing strip (5) is displaceably received by a housing arranged on the wing (3) and is connected to means for the controlled partial deployment of the sealing strip (5) from the housing in the closed position of the wing (3), **characterised in that** the sliding wing system is designed as a fold-and-slide wing system, wherein at least two wings (3) are pivotably connected to one another, wherein at least one actuating element is arranged on its side facing the pivotal connection of at least one wing (3).

2. Sliding wing system according to claim 1, **characterised in that** the means for the controlled deployment comprise an actuating element arranged in a displaceable or pivotable manner, which is preferably mechanically connected to the sealing strip (5) and which is prestressed in the direction of a first operating position "sealing strip retracted" via an arranged spring element.

3. Sliding wing system according to claim 1 or 2, **characterised in that** the actuating element is arranged in such a manner that upon abutment of the wing (3) on its side facing the actuating element against a stop, it takes up a first operating state "sealing strip extended" on impact.

4. Sliding wing system according to claim 2 or 3, **characterised in that** the actuating element is formed by a push rod (6) which is displaceably guided in the displacement direction of the wing (3).

5. Sliding wing system according to claim 4, **characterised in that** the push rod (6) has an end face (62) which is inclined in the direction transverse to the wing surface.

6. Sliding wing system according to claim 2 or 3, **characterised in that** the actuating element is formed by a pivotably arranged lever, which is set at an acute angle to the wing.

7. Sliding wing system according to one of claims 2 to 6, **characterised in that** the means for the controlled deployment comprise a mechanism which is designed in such a manner that a transformation of a horizontal force, which is achieved by the actuating element and acting in the sliding direction of the wing (3), into a force which substantially acts orthogonally on the sealing strip (5), is accomplished.

8. Sliding wing system according to claim 7, **characterised in that** the mechanism comprises at least one leaf spring (7), which is arranged in such a manner that a compression of the leaf spring (7) can be achieved by the actuating element.

9. Sliding wing system according to one of the previous claims, **characterised in that** the housing receiving the sealing strip (5) is part of a frame profile (32) of a wing (3).

10. Sliding wing system according to one of the previous claims, **characterised in that** on at least one wing (3), preferably on all wings (3), on the floor side as well as the ceiling side, a sealing strip (5) displaceably received by a housing is arranged.

11. Sliding wing system according to one of the previous claims, **characterised in that** the sealing strip (5) is provided with at least one sealing element (52), which is detachably connected to the sealing strip (5).

12. Sliding wing system according to one of claims 9 to 11, **characterised in that** at least one frame profile (32), respectively, of the at least two wings (3) has at least one chamber (33), which is provided with a longitudinal slot and in which a sealing strip (5) is arranged to be displaceable in the direction of the longitudinal slot via a mechanism, wherein the mechanism comprises a push rod (6) which is displaceable via an actuating element, which is connected to a leaf spring (7), via which leaf spring (7) the displacement can be achieved.

13. Sliding wing system according to claim 12, **characterised in that** at least one receptacle for a carriage and/or a guide cylinder is arranged.

## Revendications

1. Système de vantail coulissant, comprenant un rail profilé pour plafond (2) et/ou un rail profilé pour sol (1) dans lequel sont guidés de manière coulissante au moins deux vantaux (3) respectivement équipés au moins d'un profilé cadre (32) côté plafond et d'un profilé cadre côté sol, sachant que sur au moins un côté d'au moins un vantail (3) est disposé le long dudit côté au moins un bandeau d'étanchéité (5), sachant qu'au moins un bandeau d'étanchéité (5) est logé de manière coulissante dans un boîtier disposé contre le vantail (3), et qu'il est relié avec des moyens permettant de sortir partiellement le bandeau d'étanchéité (5) hors du boîtier lorsque le vantail (3) se trouve en position de fermeture, **caractérisé en ce que** le système de vantail coulissant est configuré en système de vantail coulissant pliant, sachant qu'au moins deux vantaux (3) sont reliés entre eux de manière pivotante, sachant qu'au moins un élément d'actionnement est disposé sur son côté, regardant la jonction pivotante, d'au moins un vantail (3).

2. Système de vantail coulissant selon la revendication 1, **caractérisé en ce que** les moyens permettant une sortie pilotée comprennent un élément d'actionnement, disposé coulissant ou pivotant, qui est relié de préférence mécaniquement avec le bandeau d'étanchéité (5) et qui est précontraint via un élément ressort disposé en direction d'une première position d'actionnement « Bandeau d'étanchéité rentré ».

3. Système de vantail coulissant selon la revendication 1 ou 2, **caractérisé en ce que** l'élément d'actionnement est disposé de telle manière que lors de l'application du vantail (3), sur son côté regardant l'élément d'actionnement, bord à bord contre une butée, ledit élément entre dans un premier état d'actionnement « Bandeau d'étanchéité sorti ».

4. Système de vantail coulissant selon la revendication 2 ou 3, **caractérisé en ce que** l'élément d'actionnement est formé par une barre de poussée (6) guidée coulissante dans la direction de coulissement (3) du vantail.

5. Système de vantail coulissant selon la revendication 4, **caractérisé en ce que** la barre de poussée (6) présente une surface frontale (62) inclinée transversalement par rapport à la surface du vantail.

6. Système de vantail coulissant selon la revendication 2 ou 3, **caractérisé en ce que** l'élément d'actionnement est formé par un levier disposé pivotant contre le vantail en formant un angle aigu.

7. Système de vantail pivotant selon l'une des revendications 2 à 6, **caractérisé en ce que** les moyens permettant une sortie pilotée comprennent un mécanisme configuré de telle sorte qu'est obtenue une transformation - d'une force horizontale obtenue par l'élément d'actionnement et agissant dans le sens de coulissement du vantail (3) - en une force agissant pour l'essentiel perpendiculairement au bandeau d'étanchéité (5).

8. Système de vantail coulissant selon la revendication 7, **caractérisé en ce que** le mécanisme comprend au moins un ressort à lame (7) disposé de sorte que l'élément d'actionnement permet d'obtenir une compression du ressort à lame (7).

9. Système de vantail coulissant selon l'une des revendications précédentes, **caractérisé en ce que** le boîtier recevant le bandeau d'étanchéité (5) fait partie intégrante d'un cadre profilé (32) d'un vantail (3).

10. Système de vantail coulissant selon l'une des revendications précédentes, **caractérisé en ce que** contre au moins un vantail (3), de préférence contre tous les vantaux (3) est disposé un bandeau d'étanchéité (5) aussi bien côté sol que côté plafond, bandeau qui est logé coulissant dans un boîtier.

11. Système de vantail coulissant selon l'une des revendications précédentes, **caractérisé en ce que** le bandeau d'étanchéité (5) est muni d'au moins un élément d'étanchéité (52) relié de manière détachable avec le bandeau d'étanchéité (5).

12. Système de bandeau coulissant selon l'une des revendications 9 à 11, **caractérisé en ce qu'**au moins un cadre profilé (32) d'au moins deux vantaux (3) présente au moins une chambre (33) munie d'une fente longitudinale et dans laquelle chambre est disposé de manière coulissante un bandeau d'étanchéité (5) en direction de la fente longitudinale via un mécanisme, sachant que le mécanisme comprend une barre de poussée (6) pouvant coulisser via un élément d'actionnement, barre de poussée qui est reliée à un ressort à lames (7), lequel ressort à lames (7) permet d'obtenir le coulissement.

13. Système de bandeau coulissant selon la revendication 12, **caractérisé en ce qu'**est disposé au moins un logement pour un chariot et/ou un cylindre de guidage.
